# EUROPÄISCHE PATENTSCHRIFT

(11) **EP 1 490 264 B1**
(45) Veröffentlichungstag und Bekanntmachung des Hinweises auf die Patenterteilung: **07.05.2008**
(21) Anmeldenummer: 03722216.3
(22) Anmeldetag: 17.03.2003
(51) Int. Cl.: B65B 25/14, B65B 9/04

(54) **VERFAHREN ZUM VERARBEITEN VON MASSENSENDUNGEN UND VORRICHTUNG ZUR DURCHFÜHRUNG DES VERFAHRENS**
METHOD FOR PROCESSING MASS MAILINGS AND DEVICE FOR CARRYING OUT SAID METHOD
PROCEDE DE TRAITEMENT D'ENVOIS EN MASSE ET SYSTEME PERMETTANT DE METTRE EN OEUVRE CE PROCEDE

(30) Priorität: 30.03.2002 DE 10214452
(43) Veröffentlichungstag der Anmeldung: 29.12.2004
(73) Patentinhaber: SIEMENS AKTIENGESELLSCHAFT, 80333 München (DE)
(72) Erfinder: WILKE, Wolf-Stephan, 78467 Konstanz (DE)
(86) Internationale Anmeldenummer: PCT/DE2003/000851
(87) Internationale Veröffentlichungsnummer: WO 2003/082676

(56) Entgegenhaltungen:
- EP-A- 0 749 896
- EP-A- 0 957 042
- GB-A- 1 115 752
- US-A- 4 683 708

## Beschreibung

Die Erfindung betrifft ein Verfahren zum Verarbeiten von Massensendungen nach dem Oberbegriff des Anspruches 1 und eine Vorrichtung zur Durchführung des Verfahrens.

Massensendungen (insbesondere großformatige) werden bisher üblicherweise als Einzelstücke in Gebindeform (sog. "Bundles", z.B. mit Plastikfolie oder Band) ausgeliefert (vgl. DE 30 15 829 C2, EP 0 303 203 A2). Diese Anlieferungsform ist im Hinblick auf eine anschließende manuelle Bearbeitung (z.B. Gangfolgesortierung durch den Briefträger) relativ gut geeignet.
Des weiteren handelt es sich bei Massensendungen (Zeitschriften, Prospekte, Werbesendungen) oft um Qualitäten, welche mit bekannter Feeder-Technologie schwierig zu verarbeiten sind (Beschädigung der Sendung, Haftung untereinander und im Feeder).
Bei einer Verarbeitung von so angelieferten Massensendungen an Sortiermaschinen (s. z.B. GB-A-1115752) ist die folgende, aufwändige (personalintensive) Abfolge von Arbeitsschritten notwendig:
a) Aufbrechen der Gebinde,
b) Vorbereiten der Sendungen für die maschinelle Verarbeitung (auf Adressfeld drehen, Stapeln, Ausrichten),
c) Auflegen der Sendungen auf die Stoffeingabe zur Vereinzelung,
d) Überwachen des Sendungslaufes am Feeder und ggf. Beseitigen von Störungen.

Der Erfindung liegt daher die Aufgabe zugrunde, ein gattungsgemäßes Verfahren zum Verarbeiten von Massensendungen und eine Vorrichtung zur Durchführung des Verfahrens zu schaffen, die den personellen Aufwand gegenüber dem Stand der Technik erheblich reduzieren und mit denen die Vereinzelung der Sendungen in der Sortiermaschine einfacher und sicherer erfolgen kann.

Erfindungsgemäß wird die Aufgabe durch ein Verfahren gemäß Anspruch 1 und eine Vorrichtung gemäß Anspruch 8 gelöst.

Die einzelnen Sendungen der Massensendung werden beim Absender in Folienbahnen, zusammenhängend eine Tütenbahn bildend, eingeschweißt. Dann werden die Sendungen so zusammenhängend verschickt. Am jeweiligen Zielort wird die Tütenbahn mit den Sendungen in die Stoffeingabe der Sortiermaschine durch eine Transportvorrichtung eingezogen. Danach werden die Folientüten mit den Sendungen mittels einer Schneidvorrichtung voneinander getrennt. Anschließend werden mittels einer Beschleunigungseinrichtung die zur weiteren Verarbeitung in der Sortiermaschine notwendigen Lücken zwischen den Folientüten erzeugt. Es muss also nur noch in einem einzigen manuellen Arbeitsschritt der Anfang der Fächerbahn mit den Sendungen in die Stoffeingabe der Sortiermaschine eingeführt werden. Die Vereinzelung erfolgt dann sicher und unkompliziert und wesentlich kostengünstiger als mit herkömmlichen Reibvereinzelungen. Es sind auch wesentlich höhere Durchsätze möglich.

Vorteilhafte Ausgestaltungen der Erfindungen sind in den Unteransprüchen dargestellt.

So ist es vorteilhaft, die Sendungen beim Absender nacheinander zwischen zwei von Rollen abgespulte endlose Folienbahnen einer Verpackungseinrichtung zu führen, in der sie vollständig eingeschweißt werden, ohne die Folienbahnen zu unterteilen.

Vorteilhaft ist es für den Transport, die zusammenhängenden, in Folien verschweißten Sendungen in Leporelloform in entsprechenden Behältern oder in Rollenform zu transportieren.

Für einen sicheren Einzug der Folien in die Stoffeingaben der Sortiermaschinen ist es vorteilhaft, die Tütenbahn seitlich mit Perforierungen zu versehen und die einziehenden Transporteinrichtungen mit Transportzahnrädern auszurüsten, die in die Perforierungen eingreifen.
Damit die Sendungen den Empfänger im Originalzustand erreichen, ist es vorteilhaft, nach dem Einschweißen jede Folientüte mit einem Adressaufkleber oder -aufdruck zu versehen. Befinden sich die Empfängeradressen direkt auf der Sendung, so ist es vorteilhaft, die Folie durchsichtig auszuführen.

Anschließend wird die Erfindung in einem Ausführungsbeispiel anhand der Zeichnung näher erläutert.

Dabei zeigen
- FIG 1: eine schematische Seitenansicht einer Anordnung zur Erzeugung der in Folie befindlichen und miteinander verbundenen Sendungen,
- FIG 2: eine schematische Seitenansicht eines Behälters mit in Leporelloform gespeicherten Sendungen und des Einzuges der Sendungen in eine Stoffeingabe einer Sortiermaschine.

Wie in FIG 1 dargestellt, werden beim Absender die einzelnen Sendungen 1 der Massensendung auf einem ersten Laufband 2 einem an sich bekannten Verpackungsmodul zugeführt. Dieses besitzt zwei Rollen 3 mit Folienbahnen 4,5. Die Folienbahn 5 der unteren Rolle 3 ist direkt auf ein weiteres, die Sendungen 1 vom ersten Laufband 2 übernehmendes zweites Laufband 6 geführt, so dass die Sendungen 1 auf der unteren Folienbahn 5 liegen und durch die Verpackungseinheit 7 transportiert werden. Die Folienbahn 4 von der oberen Rolle 3 wird über die untere Folienbahn 5, die Sendungen 1 abdeckend geführt und in der Verpackungseinheit 7 werden dann die Folienbahnen 4,5 um jede Sendung 1 verschweißt, so dass im Ergebnis miteinander verbundene Folientüten 8 mit Sendungen die Verpackungseinheit 7 verlassen, die dann in einem Transportbehälter 9 in Leporelloform abgelegt werden. In der Verpackungseinheit 7 werden die Tüten 8 mit den Sendungen 1 mit Adressaufdrucken versehen, wobei die Adressen einer entsprechenden Datei entnommen werden. Möglich ist es auch, diese Datei am Zielort mitzuliefern oder zu übertragen und die Adressen erst in der Sortiermaschine aufzubringen.
Um eine Verarbeitung der verbundenen Folientüten am Zielort zu erleichtern, wird die Folienbahn mit den Tüten 8 in der Verpackungseinheit 7 beidseitig mit Perforierungen versehen. Am Zielort wird die erste Tüte 8 der leporelloartig im Transportbehälter 9 gespeicherten Tüten 8 der Massensendung in die Stoffeingabe einer Sortiermaschine manuell eingeführt und der weitere Ablauf erfolgt dann automatisch.

In FIG 2 ist schematisch dargestellt, wie die eingezogene Tütenbahn in der Stoffeingabe der Sortiermaschine behandelt wird.
Am Eingang der Stoffeingabe befindet sich eine Transportvorrichtung 10, bestehend aus Transportwalzen 11 mit elastischer Oberfläche und in die seitlichen Perforierungen eingreifenden Transportzahnrädern 12. Damit wird die Tütenbahn aus dem Transportbehälter 9 in die Sortiermaschine eingezogen und von einem Transportband 13 mit Andruckrollen 14 übernommen. Der Transportbehälter 9 kann, um z.B. die an der Tütenbahn angreifende Gewichtskraft zu reduzieren, auch geneigt oder liegend aufgestellt werden. Die Sendungen können in der Tütenbahn sowohl in Quer- als auch in Längsrichtung zur Bahnrichtung ausgerichtet enthalten sein. Die Transportgeschwindigkeit ist so eingestellt, dass sie mit den anschließenden Prozessen abgestimmt ist und eine hohe Prozesssicherheit gewährleistet. Zwischen beiden Transportvorrichtungen befindet sich eine Trennvorrichtung 15, mit der die Bahn aneinanderhängender Tüten 8 in einzelne Tüten 8 rechtwinklig zur Bahnrichtung unterteilt wird. Die Trennvorrichtung 15 ist in diesem Beispiel eine Schneidvorrichtung mit einem beweglichen Schneidmesser. Die Steuerung der Trennvorrichtung kann einfach mit Hilfe von auf den Rändern der Folienbahn befindlichen Steuermarken und diese aufnehmenden Sensoren zur Auslösung der Schneidbewegung erfolgen. Damit beim Schneiden die Folienbahn unter leichter Spannung gestrafft ist, ist die Transportgeschwindigkeit des Transportbandes 13 etwas höher als die Transportgeschwindigkeit der einziehenden Transportvorrichtung 10. Das bewegliche Schneidemesser kann eine rotierende Messerwalze oder ein hin- und herbewegtes Messer sein. Es können aber auch thermische Trenneinrichtungen oder ein Laser eingesetzt werden.
Die einzelnen Tüten 8 werden dann von dem Transportband 13 einer Beschleunigungseinrichtung 16, bestehend aus einem Beschleunigungsband 17 und Andruckrollen 18, zugeführt. Hier erfolgt eine Beschleunigung auf eine kurzzeitig höhere Transportgeschwindigkeit als in den vorhergehenden und nachfolgenden Baugruppen derartig, dass eine für die Weiterverarbeitung in der Sortiermaschine notwendige Mindestlücke zwischen den Tüten eingehalten wird. Wenn notwendig, können auch mehrere Beschleunigungsbänder hintereinander angeordnet werden.

## Patentansprüche

1. Verfahren zum Verarbeiten von Massensendungen unter Verwendung von Sortiermaschinen, die mindestens eine Stoffeingabe und eine Verteileinrichtung zum Verteilen der Sendungen nach den Verteilinformationen auf Verteilendstellen aufweisen, **dadurch gekennzeichnet, dass** die einzelnen Sendungen (1) einer Massensendung beim Absender in Folienbahnen (4,5), zusammenhängend eine Tütenbahn bildend, eingeschweißt werden, so in der Tütenbahn zusammenhängend verschickt und am jeweiligen Zielort als Tütenbahn in die Sortiermaschine mit einer Transportvorrichtung (10) der Stoffeingabe eingezogen und dann mittels einer Trennvorrichtung (15) voneinander getrennt werden und dass danach mittels einer Beschleunigungseinrichtung (16) die zur weiteren Verarbeitung in der Sortiermaschine notwendigen Lücken zwischen den Folientüten (8) erzeugt werden.

2. Verfahren nach Anspruch 1, **dadurch gekennzeichnet, dass** beim Absender zur Erzeugung der Tütenbahn die Sendungen der Massensendung nacheinander zwischen zwei von Rollen (3) abgespulte endlose Folienbahnen (4,5) einer Verpackungseinheit (7) geführt werden, in der sie vollständig eingeschweißt werden, ohne die Folienbahnen zu unterteilen.

3. Verfahren nach Anspruch 1, **dadurch gekennzeichnet, dass** die zusammenhängenden, in Folien verschweißten Sendungen in Leporelloform in entsprechenden Transportbehältern (9) gespeichert und zum Zielort transportiert werden.

4. Verfahren nach Anspruch 1, **dadurch gekennzeichnet, dass** die zusammenhängenden, in Folien verschweißten Sendungen in Rollenform gespeichert und zum Zielort transportiert werden.

5. Verfahren nach Anspruch 1 oder 2, **dadurch gekennzeichnet, dass** die Tütenbahn mit den eingeschweißten Sendungen (1) seitlich mit Perforierungen versehen wird und die einziehende Transportvorrichtung (10) der Stoffeingabe der Sortiermaschinen Transportzahnräder (12) aufweist, die in die Perforierungen eingreifen.

6. Verfahren nach Anspruch 1, **dadurch gekennzeichnet, dass** nach dem Einschweißen jede Folientüte (8) mit einem Adressaufkleber oder -aufdruck versehen wird.

7. Verfahren nach Anspruch 1, **dadurch gekennzeichnet, dass** durchsichtige Folien verwendet werden.

8. Vorrichtung zur Durchführung des Verfahrens nach Anspruch 1, **dadurch gekennzeichnet, dass** die Stoffeingabe der Sortiermaschinen eine Transportvorrichtung (10) zum Einzug der Tütenbahn mit den eingeschweißten Sendungen (1), eine Trennvorrichtung (15) zum Auftrennen in einzelne Folientüten (8) mit Sendungen und eine Beschleunigungseinrichtung (16) zur Erzeugung der für die weitere Verarbeitung in der Sortiermaschine notwendigen Lücken zwischen den Folientüten (8) aufweist.

9. Vorrichtung nach Anspruch 8, **dadurch gekennzeichnet, dass** die einziehende Transportvorrichtung (10) der Stoffeingabe der Sortiermaschinen Transportzahnräder (12) aufweist, die in seitliche Perforierungen der Tütenbahn eingreifen.

## Claims

1. Method for processing mass mailings by using sorting machines which have at least one material input and a distributing device for distributing the mailings at distribution points in accordance with the distribution information, **characterized in that** the individual mailings (1) of a mass mailing are shrink-wrapped at the sender in strips of film (4, 5), hanging together to form a strip of bags, are dispatched hanging together in this way in a strip of bags and, at the respective destination, are threaded as a strip of bags into the sorting machine by a transport device (10) belonging to the material input, and are then separated from one another by means of a separating device (15), and **in that**, after that, by means of an acceleration device (16), the gaps between the film bags (8) necessary for the further processing in the sorting machine are produced.

2. Method according to claim 1, **characterized in that**, at the sender, in order to produce a strip of bags, the mailings of the mass mailing are led one after another between two endless film strips (4, 5) unwound from rolls (3) and belonging to a packaging unit (7), in which they are shrink-wrapped completely without subdividing the film strips.

3. Method according to claim 1, **characterized in that** the shrink-wrapped mailings hanging together are stored in fan-fold form in appropriate transport containers (9) and are transported to the destination.

4. Method according to claim 1, **characterized in that** the shrink-wrapped mailings hanging together are stored in roll form and are transported to the destination.

5. Method according to claim 1 or 2, **characterized in that** the strip of bags with the shrink-wrapped mailings (1) is provided with perforations at the sides, and the threading transport device (10) of the material input of the sorting machines has transport gear wheels (12) which engage in the perforations.

6. Method according to claim 1, **characterized in that**, following shrink-wrapping, each film bag (8) is provided with an address sticker or imprint.

7. Method according to claim 1, **characterized in that** transparent films are used.

8. Device for carrying out the method according to claim 1, **characterized in that** the material input of the sorting machines has a transport device (10) for threading the strip of bags with the shrink-wrapped mailings (1), a separating device (15) for dividing up into individual film bags (8) having mailings, and an acceleration device (16) for producing the gaps between the film bags (8) necessary for the further processing in the sorting machine.

9. Device according to claim 8, **characterized in that** the threading transport device (10) of the material input of the sorting machines has transport gear wheels (12) which engage in lateral perforations in the strip of bags.

## Revendications

1. Procédé pour traiter des envois en nombre en utilisant des machines à trier qui comportent au moins une entrée d'objets et un dispositif de distribution pour distribuer les envois d'après les informations de distribution,
**caractérisé en ce que** les envois (1) particuliers d'un envoi en nombre sont scellés chez l'expéditeur dans des bandes de film (4, 5) qui forment conjointement une bande de sachets, sont ainsi expédiés conjointement dans la bande de sachets et, à la destination correspondante, sont introduits sous forme de bande de sachets dans la machine à trier à l'aide d'un dispositif de transport (10) de l'entrée d'objets puis sont séparés les uns des autres à l'aide d'un dispositif de séparation (15) et qu'ensuite entre les sachets de film (8) les intervalles nécessaires au traitement ultérieur dans la machine à trier sont produits à l'aide d'un dispositif d'accélération (16).

2. Procédé selon la revendication 1, **caractérisé en ce que**, pour produire la bande de sachets chez l'expéditeur, les envois de l'envoi en nombre sont guidés l'un après l'autre entre deux bandes de film (4, 5) sans fin, déroulées de rouleaux (3), d'un dispositif d'emballage (7) dans lequel ils sont entièrement scellés sans subdiviser les bandes de film.

3. Procédé selon la revendication 1, **caractérisé en ce que** les envois conjoints scellés dans des films sont stockés en accordéon dans des récipients de transport (9) adaptés et sont transportés jusqu'à la destination.

4. Procédé selon la revendication 1, **caractérisé en ce que** les envois conjoints et scellés dans des films sont stockés sous forme de rouleau et sont transportés jusqu'à la destination.

5. Procédé selon la revendication 1 ou 2, **caractérisé en ce que** la bande de sachets munie des envois (1) scellés est pourvue de perforations sur le côté et le dispositif de transport (10) récepteur de l'entrée d'objets des machines à trier comporte des roues dentées de transport (12) qui pénètrent dans les perforations.

6. Procédé selon la revendication 1, **caractérisé en ce qu'**après le soudage chaque sachet de film (8) est pourvu d'un adhésif ou d'une impression qui porte l'adresse.

7. Procédé selon la revendication 1, **caractérisé en ce qu'**on utilise des films transparents.

8. Dispositif pour exécuter le procédé selon la revendication 1, **caractérisé en ce que** l'entrée d'objets des machines à trier comporte un dispositif de transport (10) pour introduire la bande de sachets pourvue des envois (1) scellés, un dispositif de séparation (15) pour séparer en des sachets de film (8) particuliers pourvus d'envois et un dispositif d'accélération (16) pour produire entre les sachets de film (8) les intervalles nécessaires au traitement ultérieur dans la machine à trier.

9. Dispositif selon la revendication 8, **caractérisé en ce que** le dispositif de transport (10) récepteur de l'entrée d'objets des machines à trier comporte des roues dentées de transport (12), qui pénètrent dans des perforations latérales de la bande de sachets.
